# EUROPÄISCHE PATENTSCHRIFT

(11) **EP 3 629 424 B1**
(45) Veröffentlichungstag und Bekanntmachung des Hinweises auf die Patenterteilung: **13.01.2021**
(21) Anmeldenummer: 18196656.5
(22) Anmeldetag: 25.09.2018
(51) Int. Cl.: H01R 13/52, H01R 13/70, H01R 13/66, H01R 13/504, A61H 19/00

(54) **STECKELEMENT FÜR FERNSTEUERBARE MASSAGEVORRICHTUNG**
PLUG ELEMENT FOR REMOTE CONTROLLABLE MASSAGE DEVICE
ÉLÉMENT ENFICHABLE POUR DISPOSITIF DE MASSAGE TÉLÉCOMMANDABLE

(43) Veröffentlichungstag der Anmeldung: 01.04.2020
(73) Patentinhaber: Amor Gummiwaren GmbH, 99310 Arnstadt (DE)
(72) Erfinder: Dills, Michael, 99310 Arnstadt (DE)
(74) Vertreter: Caspary, Karsten

(56) Entgegenhaltungen:
- EP-A1- 3 042 643
- EP-A1- 3 299 005
- WO-A2-02/38100
- US-A1- 2015 072 557

## Beschreibung

Die Erfindung betrifft ein Steckelement zum Verbinden einer Massagevorrichtung zur Massage von Körperteilen, insbesondere der Geschlechtsteile, mit einer Energiequelle.

Massagevorrichtungen der eingangs genannten Art sind auch als Vibratoren bekannt, die es in verschiedenen Formen und Größen gibt. Darunter sind batteriebetriebene Vibratoren mit direkter Steuerung oder Steuerung per Kabel und Vibratoren mit Fernsteuerung, z. B. über das Bluetooth-Protokoll. Aus der WO 02/38100 A2 ist beispielsweise eine Massagevorrichtung zur Intimstimulation bekannt, bei der an einem Ende des Massagekörpers ein Kabel oder eine Schnur vorgesehen ist, die als Antenne und/oder Ladekabel dient. Nachteilig an der bekannten Massagevorrichtung ist jedoch unter anderem, dass die Buchse am freien Ende der Rückholschnur nicht flüssigkeitsfest ausgebildet ist. In die Öffnung der Buchse kann Flüssigkeit eindringen, die zur Korrosion und damit zur Fehlfunktion der Vorrichtung führen kann. Zudem ist die Ausbildung des Ladekabels als Antenne durch die Abmessungen des Kabels auf bestimmte Funkfrequenzen und Antennentypen begrenzt. Insbesondere ist es damit nicht möglich, aktuelle Standards der mobilen Datenkommunikation, wie z. B. Bluetooth, IEEE 802.11 (WLAN), GSM, UMTS und dergleichen zur drahtlosen Datenübertragung zwischen einer entfernten Bedieneinrichtung, wie z. B. einem Smartphone, und der Massagevorrichtung zu verwenden. Aus der EP 3 299 005 A1 ist eine Massagevorrichtung bekannt, die durch Kabel mit einem Stecker verbunden ist, wobei der Stecker Ladeelektroden zum Aufladen eines Energiespeichers der Massagevorrichtung und eine Leiterplattenantenne zur Datenkommunikation aufweist.

Es ist daher die Aufgabe der vorliegenden Erfindung, die oben genannten Nachteile zumindest teilweise zu überwinden und eine zuverlässige flüssigkeitsfeste Funktion, einen einfachen Aufbau sowie eine robuste und kostengünstig herstellbare Ausbildung von Massagevorrichtungen zu ermöglichen.

Diese Aufgabe wird durch den Gegenstand mit den Merkmalen des Anspruchs 1 bzw. 11 gelöst. Vorteilhafte Ausführungsformen sind Gegenstand der jeweils abhängigen Unteransprüche.

Erfindungsgemäß wird ein Steckelement zum Verbinden einer Massagevorrichtung mit einer Energiequelle bereitgestellt, wobei das Steckelement ein Gehäuse umfasst, das zwei Ladeelektroden zur Verbindung mit einer Energiequelle aufweist und das eine Steuervorrichtung, eine drahtlose Datenkommunikationseinrichtung und eine Leiterplattenantenne zum Senden und Empfangen von Funksignalen von der drahtlosen Datenkommunikationseinrichtung aufnimmt. Das Steckelement umfasst ferner ein Kabel, das aus dem Gehäuse zum Verbinden des Steckelements mit der Massagevorrichtung austritt, wobei an einem ersten Ende des Kabels das Steckelement vorgesehen ist und ein gegenüberliegendes zweites Ende des Kabels zur Verbindung mit einer Massagevorrichtung eingerichtet ist. Das Gehäuse, das Kabel sowie die Verbindung zwischen Gehäuse und Kabel sind flüssigkeitsfest ausgebildet.

Auf diese Weise wird zum einen erreicht, dass ein Eindringen von Flüssigkeit in das Steckelement und somit in den Bereich sensibler elektrischer Komponenten der Massagevorrichtung vermieden wird. Die im Gehäuse des Steckelements aufgenommenen Komponenten sind von Flüssigkeit geschützt und ihre zuverlässige Funktion wird dadurch gewährleistet. Durch die Anordnung der Leiterplattenantenne im Steckelement wird die Kommunikation zwischen der drahtlosen Datenkommunikationseinrichtung und einer entfernten (Bedien-) Einrichtung zuverlässig gewährleistet, da das Steckelement bei sachgemäßer Nutzung einer Massagevorrichtung stets außerhalb des Körpers angeordnet ist. Aufgrund der gemeinsamen Anordnung der drahtlosen Datenkommunikationseinrichtung und der Leiterplattenantenne im Gehäuse kann auch eine Fehlfunktion der Massagevorrichtung durch Störung der empfangenen Signale während des Übertragens der Signale zwischen der Leiterplattenantenne und der Datenkommunikationseinrichtung verhindert werden. Insbesondere ist das hochfrequente Antennensignal möglichst wenigen Störsignalen ausgesetzt und die Beeinflussung durch den Stromfluss aufgrund der USB-Ladespannungsquelle (Gleichspannung) ist so gering wie möglich. Ferner eignen sich Leiterplattenantennen zum Senden und Empfangen von Signalen nach aktuellen Datenübertragungsstandards. Zudem sind alle für die Steuerung maßgeblichen Komponenten der Massagevorrichtung im Steckelement angeordnet, wodurch zum einen ein kompakter und einfacher Aufbau aber auch eine kostengünstige Herstellung ermöglicht wird. Insbesondere kann der Aufbau eines Massageteils bzw. Vibrationskörpers der Massagevorrichtung erheblich vereinfacht werden, da dieser lediglich eine Schwingungserzeugungsvorrichtung und einen Energiespeicher aufweisen muss, während andere elektrische Komponenten, insbesondere die empfindlichen elektronischen Bauelemente, in das Steckelement ausgelagert werden können. Aufgrund der Unabhängigkeit des Steckelements vom Vibrationskörper kann das Steckelement für eine Vielzahl unterschiedlich ausgebildeter Vibrationskörper eingesetzt werden, wodurch die Herstellungskosten weiter gesenkt werden können. Schließlich genügt nicht nur ein Vibrationskörper der Massagevorrichtung, der in eine Körperöffnung eingeführt wird, sondern auch das Kabel sowie das Steckelement aufgrund der flüssigkeitsfesten Ausbildung den Hygienevorschriften, die für derartige Vorrichtungen gelten, z. B. EP67 (DIN EN 60528). Auch das Kabel und das Steckelement sind damit mit einfachen Mitteln reinigbar und bieten keine Öffnungen, in die Flüssigkeit derart eindringen könnte, dass die Funktion der Massagevorrichtung beeinträchtigt ist.

Mit besonderem Vorteil ist das Steckelement flach und die Ladeelektroden sind als USBkompatibel ausgebildet. Mit der USB-Technologie kann ein sehr weit verbreitetes Verfahren zum Aufladen des Energiespeichers der Massagevorrichtung oder auch zur Datenübertragung verwendet werden. Das flache Steckelement weist dabei eine ähnliche Konfiguration wie die eines USB-A-Steckers auf, der in eine entsprechende USB-Buchse eingeführt werden kann. Derartige Anschlussbuchsen sind an einer Vielzahl von Geräten vorhanden, beispielsweise an PCs, Laptops, Notebooks, Tablet-Computern, Stromnetzgeräten und dergleichen, und stellen gemäß USB-Standard einen ausreichenden Ladestrom zur Verfügung (bis zu 500 mA bei 5 V nach USB 2.0). Zudem kann das Steckelement dadurch im Vergleich zu herkömmlichen Stromnetzsteckern sehr klein ausgebildet werden. Durch die geringe Stromaufnahme und die geringe Spannung ist die Handhabung des USB-kompatiblen Steckelements für den Bediener im Gegensatz zu einem herkömmlichen 220 V Netzstecker ungefährlich.

In einer bevorzugten Ausführungsform weist das Gehäuse eine Länge, eine Breite und eine Höhe auf, wobei die Länge größer ist als die Breite, und das Verhältnis aus Länge zu Höhe kleiner als 10:1, vorzugsweise kleiner als 8:1 und mehr bevorzugt kleiner oder gleich 6:1 ist, und wobei das Verhältnis aus Länge zu Breite kleiner als 10:1, vorzugsweise kleiner als 7:1 und mehr bevorzugt kleiner oder gleich 3:1 ist. Vorzugsweise weist das Gehäuse eine Größe von maximal 50 mm x 30 mm x 20 mm, mehr bevorzugt von maximal 40 mm x 20 mm x 10 mm und noch mehr bevorzugt von maximal 35 mm x 15 mm x 6 mm auf. Das Steckelement ist infolge verhältnismäßig klein ausgebildet, sodass es bei der Verwendung der zugehörigen Massagevorrichtung nicht als störend empfunden wird und die Handhabung der Massagevorrichtung nicht negativ beeinflusst. Zugleich ist es gut greifbar und ergonomisch handhabbar.

In einer Ausführungsform umfasst das Steckelement weiterhin ein Betätigungselement, das in einer Oberfläche des Steckelements ausgebildet ist. Das Betätigungselement dient der direkten Betätigung der Massagevorrichtung mittels der Steuervorrichtung zusätzlich zur entfernten Bedienung und ermöglicht dadurch die Verwendung der Massagevorrichtung auch ohne eine entfernte Bedieneinrichtung. Das Bedienelement kann beispielsweise als Druckelement auf der Oberfläche des Gehäuses des Steckelements ausgebildet sein und ist so auch bei Verwendung der Massagevorrichtung gut und einfach zugänglich und bedienbar.

Bevorzugt weist das Gehäuse des Steckelements auf seiner Oberfläche ferner einen Griffbereich auf. Der Griffbereich ist dabei in der Nähe des Endes des Steckelements ausgebildet, an dem das Kabel mit dem Steckelement verbunden ist. Damit ist ein einfaches Einstecken und Herausziehen in bzw. aus einer Ladebuchse möglich. Der Griffbereich kann durch eine Riffelung oder eine Ausbuchtung auf der Oberfläche des Steckelements gebildet sein. Auch andere zweckmäßige Ausgestaltungen, die die Funktion des Steckelements und des Antennenelements nicht beeinflussen, sind möglich. Insbesondere kann auch das Bedienelement als Griffbereich ausgebildet sein, um eine gute Haptik und Bedienbarkeit zu gewährleisten. Alternativ kann der Griffbereich auch auf einer dem Betätigungselement gegenüberliegenden Seitenfläche oder auf einer seitlich zum Betätigungselement angeordneten Fläche angeordnet sein, um eine ungewollte Betätigung der Massagevorrichtung zu vermeiden.

Besonders bevorzugt sind die Ladeelektroden, die Leiterplattenantenne, die drahtlose Datenkommunikationseinrichtung und die Steuervorrichtung auf einer gemeinsamen Leiterplatte angeordnet. Die Leiterplattenantenne, auch gedruckte Antenne genannt, ist beispielsweise so ausgebildet, dass sie sich in geeigneter Form preisgünstig als Metallschicht, insbesondere Kupferschicht, auf einer herkömmlichen Leiterplatte aufbringen lässt. Dadurch lässt sich ein kompaktes Bauteil erzielen, wodurch Platz und Kosten eingespart werden können. Zudem sind dann alle eine Leiterplatte erfordernden elektronischen Komponenten der Massagevorrichtung gemeinsam auf einer Leiterplatte im Steckelement angeordnet, was den Herstellungsaufwand, die Herstellungskosten und die Komplexität der gesamten Massagevorrichtung durch Reduzierung der Einzelteile verringert. Zusätzliche leiterplattengebundene Komponenten in der Massagevorrichtung sind nicht erforderlich.

Ein besonders einfacher Aufbau ergibt sich, wenn die Ladeelektroden, die Leiterplattenantenne, die Datenkommunikationseinrichtung und die Steuervorrichtung auf einer Seite der Leiterplatte angeordnet sind. Dadurch kann insbesondere auch die Höhe des Aufbaus reduziert werden. Alternativ können die Ladeelektroden, die Leiterplattenantenne, die Datenkommunikationseinrichtung und die Steuervorrichtung in beliebigen Kombinationen auf zwei gegenüberliegende Seiten der Leiterplatte verteilt sein. Dadurch wird zwar die Höhe des Aufbaus vergrößert, die für die Leiterplatte benötigte Fläche jedoch verringert. Durch geschickte Anordnung der Komponenten auf der Leiterplatte kann ein effizienter und platzsparender Aufbau erreicht werden. Es ist ebenfalls möglich, die Ladeelektroden auf beiden Seiten der Platine bzw. Leiterplatte anzuordnen, sodass das Steckelement benutzerfreundlich in allen (beiden) Orientierungen in eine USB-Buchse oder entsprechende andere Ladebuchse eingesteckt werden kann. Dazu ist dann eine Logik in der Steuervorrichtung erforderlich, die Pluspol und Minuspol entsprechend erkennt.

Mit weiterem Vorteil ist die Leiterplattenantenne für das Versenden und Empfangen von Funksignalen nach Bluetooth (nach IEEE 802.15.1), ZigBee (nach IEEE 802.15.4), ANT, NFC (Near Field Communication), WLAN (nach IEEE 802.11), GSM, UTMS, LTE, 5G oder einem anderen mobilen Datenübertragungsstandard eingerichtet. Dies ermöglicht insbesondere das Senden und Empfangen von Funksignalen von einer Vielzahl verschiedener entfernter Bedieneinrichtungen, insbesondere von Smartphones und Computern mit der erforderlichen Zuverlässigkeit und Geschwindigkeit.

Es ist weiterhin bevorzugt, dass das Kabel zwei Stränge aufweist. Das Kabel verbindet das Steckelement mit einem Vibrationskörper der Massagevorrichtung und dient folglich der Stromübertragung während des Ladens der Massagevorrichtung sowie der Signalübertragung zur Steuerung bzw. Betätigung der Massagevorrichtung. Es ist bevorzugt, dass die zwei Stränge getrennt voneinander und jeweils wasserfest ausgebildet sind. Dadurch wird erreicht, dass die übertragenen Signale nicht ungewünscht beeinflusst oder gestört werden und jede der Leitungen zuverlässig vom Eindringen von einer Flüssigkeit geschützt ist.

Es ist weiterhin bevorzugt, dass einer der Stränge zumindest eine elektrische Leitung zum Verbinden der Ladeelektroden mit einem Energiespeicher der Massagevorrichtung umfasst und dass der andere Strang eine Signalleitung zum Verbinden der Steuervorrichtung mit einer Schwingungserzeugungsvorrichtung der Massagevorrichtung umfasst.

Das Gehäuse ist vorzugsweise aus einem biokompatiblen Kunststoff gebildet oder weist eine Umhüllung aus einem biokompatiblen Kunststoff auf. Ebenso weist das Kabel bevorzugt eine Umhüllung aus einem biokompatiblen Kunststoff auf. Dadurch werden die Bauteile wie Leiterplatte, Leiterplattenantenne, Datenkommunikationseinrichtung und Steuervorrichtung sowie die Verbindungsstellen zu den Kabelsträngen z. B. vor Korrosion geschützt. Zudem wird sichergestellt, dass sich das Steckelement zur Verwendung mit einer Massagevorrichtung an und im menschlichen Körper eignet.

Besonders bevorzugt ist es, wenn das Gehäuse mittels Spritzguss gefertigt wird bzw. die biokompatible Kunststoffumhüllung mittels Spritzguss aufgebracht wird. Dadurch entsteht ein integral ausgebildetes Steckelement, das einer Beeinträchtigung oder Bearbeitung von außen möglichst wenig Angriffsfläche bietet.

Das Material des Kunststoffs bzw. der Kunststoffumhüllung ist vorzugsweise ein thermoplastischer Kunststoff, wie z. B. Acrylnitril-Butadien-Styrol-Copolymerisat (ABS) oder ein vergleichbarer Kunststoff mit ähnlichen Eigenschaften. Diese thermoplastischen Kunststoffe sind unempfindlich gegenüber handelsüblichen Gleit- und Reinigungsmitteln, sowie geschmacks- und geruchsneutral.

Die Ladekontakte des Steckelements weisen vorteilhafterweise eine Beschichtung mit einem Metall oder einer Metalllegierung auf, z. B. in Form einer Vergoldung mit Gold oder einer Goldlegierung oder in Form einer Veredelung mit einem anderen Metall oder einer Metalllegierung. Insbesondere ist die Korrosion der Ladekontakte zu vermeiden und eine zuverlässige Stromübertragung zu gewährleisten.

Eine fernsteuerbare Massagevorrichtung geeignet zur Massage von Körperteilen, insbesondere der Geschlechtsteile, umfasst erfindungsgemäß ein Steckelement, wie zuvor beschrieben, und einen Vibrationskörper, der eine Schwingungserzeugungsvorrichtung und einen Energiespeicher umfasst, wobei der Vibrationskörper nur mittels des Kabels mit dem Steckelement verbunden ist.

Auf diese Weise wird eine Massagevorrichtung bereitgestellt, die besonders gut handhabbar und kostengünstig herstellbar ist. Insbesondere sind im Vibrationskörper nur die Schwingungserzeugungsvorrichtung und der Energiespeicher vorzusehen, die einen verhältnismäßig hohen Platzbedarf aufweisen, während andere elektronische Komponenten in das Steckelement ausgelagert werden. Der Vibrationskörper selbst ist dadurch leichter und besser handhabbar. Aufgrund der geringeren Anzahl im Vibrationskörper aufzunehmender Komponenten ist die äußere Formgebung, insbesondere die Größe und Kontur des Vibrationskörpers weniger durch die aufzunehmenden Komponenten vorgegeben, sondern kann flexibler an verschiedene Bedürfnisse und Anwendungsbereiche angepasst werden. Da das Steckelement bei einer Vielzahl verschiedener Massagevorrichtungen Anwendung finden kann, wirken sich die aufgrund der höheren erzielbaren Stückzahl geringer ausfallenden Herstellkosten auf die Kosten der Massagevorrichtung vorteilhaft aus.

Der Vibrationskörper ist vorzugsweise aus Silikon, TPE oder einem anderen geeigneten thermoplastischen Kunststoff gebildet. Diese Materialien sind in hygienischer Hinsicht unkritisch und weisen eine für die Anwendung am bzw. im Körper angenehme und damit besonders gut geeignete Haptik auf. Das Material der Massagevorrichtung ist vorzugsweise UVfest, geruchs- und geschmacksneutral, wobei auch unterschiedliche Farben verwendet werden können.

In besonders bevorzugten Ausführungsformen ist der Vibrationskörper als Stoßwellenvibrator oder als Schwingungsvibrator ausgebildet. Grundsätzlich ist das erfindungsgemäße Steckelement mit allen gängigen Arten von Vibratoren einsetzbar.

Bevorzugt ist der Vibrationskörper frei von Leiterplatten ausgebildet. Dadurch wird gewährleistet, dass sämtliche Leiterplatten-gebundenen Komponenten in das Steckelement verlagert werden, wodurch sich ein einfacherer und kostengünstig herstellbarer Aufbau ergibt.

Insbesondere kann erreicht werden, dass das gesamte Steuerungssystem der Massagevorrichtung im Steckelement angeordnet ist.

Weitere Merkmale und Vorteile der vorliegenden Erfindung ergeben sich aus der nachfolgenden Beschreibung unter Bezugnahme auf die Zeichnungen. Es zeigen:
- Fig. 1: eine perspektivische Darstellung einer bevorzugten Ausführungsform des erfindungsgemäßen Steckelements;
- Fig. 2a: eine perspektivische Darstellung einer bevorzugten Ausführungsform der Leiterplatte des Steckelements nach Fig. 1 von einer Unterseite;
- Fig. 2b: eine perspektivische Darstellung der Leiterplatte nach Fig. 2a von einer Oberseite;
- Fig. 3: eine perspektivische Darstellung einer bevorzugten Ausführungsform des Gehäuses des Steckelements nach Fig. 1;
- Fig. 4: eine perspektivische Darstellung einer bevorzugten Ausführungsform des Betätigungselements des Steckelements nach Fig. 1.
- Fig. 5: eine perspektivische Ansicht einer bevorzugten Ausführungsform der erfindungsgemäßen Massagevorrichtung.

Fig. 1 zeigt in einer perspektivischen Ansicht eine Ausführungsform des erfindungsgemäßen Steckelements 1 zum Verbinden einer Massagevorrichtung, insbesondere eines Vibrators mit einer Energiequelle, wie z. B. einer USB-Buchse.

Das Steckelement 1 ist als Flachstecker ausgebildet und umfasst ein Gehäuse 2 sowie ein Kabel 4. Das Kabel 4 tritt aus dem Gehäuse 2 aus und verbindet das Steckelement 1 mit einem Vibrationskörper (nicht dargestellt), wie sich nachfolgend aus Fig. 5 ergibt. Das Steckelement 1 weist auf einer Oberseite in Längsrichtung des Steckelements 1 parallel zueinander angeordnete Ladeelektroden 6 auf, die kompatibel zu einem USB-A-Anschluss ausgebildet sind. In der dargestellten bevorzugten Ausführungsform des Steckelements 1 umfasst dieses weiterhin ein Betätigungselement 8 zum Betätigen der Massagevorrichtung. Anstelle des Betätigungselements 8 oder zusätzlich zum Betätigungselement kann ein Griffbereich auf einer Oberfläche des Gehäuses 2 vorgesehen sein, der z. B. als Ausbuchtung geformt ist. Der Griffbereich dient dazu, das Steckelement 1 beim Einstecken in eine entsprechende USB-Buchse bzw. beim Herausnehmen daraus besser handhaben zu können. Der Griffbereich ist so ausgebildet, dass das Steckelement 1 an diesem gut greifbar ist und eine gute Haptik aufweist. Hierzu kann der Griffbereich beispielsweise geriffelt sein oder einen Vorsprung aufweisen, an dem der Nutzer gut angreifen kann. Der Griffbereich kann sich optional auch auf die Seitenflächen einschließlich der Ränder bzw. Kanten des Gehäuses erstrecken.

Wie in Fig. 1 weiter zu erkennen ist, umfasst das Kabel 4 in der bevorzugten Ausführungsform zwei Stränge 10, die voneinander getrennt zwischen dem Steckelement 1 und dem Vibrationskörper verlaufen. Es ist denkbar, dass jeder der beiden Stränge 10 aus jeweils einer Öffnung des Gehäuses 2 austritt oder dass das Kabel 4 im Bereich des Gehäuses 2 nur einen Strang aufweist, der sich nach dem Austreten aus dem Gehäuse 2 in zwei Stränge 10 teilt. In diesem Fall verringert sich der Aufwand zum Abdichten der Verbindung zwischen dem Kabel 4 und dem Gehäuse 2. Es ist selbstverständlich auch möglich, dass das Kabel 4 durchgehend einen einzigen Strang umfasst, der in einer Umhüllung alle zwischen dem Steckelement 1 und dem Vibrationskörper verlaufenden Leitungen aufnimmt.

Die einzelnen Komponenten des erfindungsgemäßen Steckelements 1 sind nachfolgend unter Bezugnahme auf die Figuren 2 bis 4 detaillierter beschrieben.

Das erfindungsgemäße Steckelement 1 umfasst eine Steuervorrichtung, eine drahtlose Datenkommunikationseinrichtung und eine Leiterplattenantenne zum Senden und Empfangen von Funksignalen von der drahtlosen Datenkommunikationseinrichtung, die im Gehäuse 2 aufgenommen und vorzugsweise auf einer gemeinsamen Leiterplatte angeordnet sind.

Fig. 2a zeigt in einer perspektivischen Darstellung schematisch eine Leiterplatte 12, auf der verschiedene Komponenten aufgebracht und miteinander verbunden sind. In Fig. 2a ist die Unterseite der Leiterplatte 12 zu sehen. Auf der Leiterplatte 12 sind in Längsrichtung parallel zueinander die zwei Ladeelektroden 6 aufgebracht. Die Dimensionen, d.h. insbesondere der Abstand und die Länge der beiden Ladeelektroden 6, sind so bemessen, dass das Steckelement 1 in eine entsprechende USB-Buchse zum Laden der Massagevorrichtung eingesteckt werden kann. Die (in den Fig. 2a und 2b nicht dargestellte) Kontaktierung der Ladeelektroden 6 mit den Anschlüssen der beiden Kabelstränge 10 erfolgt auf bekannte Art und Weise, vorzugsweise in entsprechenden Ausnehmungen der Leiterplatte 12. In der bevorzugten Ausführungsform, in der das Kabel 4 in zwei Strängen 10 ausgebildet ist, ist der erste Strang ein einfaches Kabel mit einer Litze, deren Ende mit der Plus-Ladeelektrode verbunden ist. Der zweite Strang 10 des Kabels 4 ist als Koaxialkabel ausgebildet, wobei der Außenleiter mit der als Massepol definierten Ladeelektrode 6 verbunden ist.

Auf der Unterseite der Leiterplatte 12 ist ferner ein Betätigungsschalter 14 angeordnet, der im zusammengebauten Zustand des Steckelements 1 nach Fig. 1 an einen Betätigungsabschnitt des Betätigungselements 8 angrenzt. Das Drücken des Betätigungselements 8 durch den Anwender betätigt den Betätigungsschalter 14.

Fig. 2b zeigt die Oberseite der Leiterplatte 12 schematisch in einer perspektivischen Ansicht, wobei auf die Leiterplatte 12 die Leiterplattenantenne 16 als leitende Schicht in bekannter Technik aufgebracht ist. Eine derartige Leiterplattenantenne 16 zeichnet sich durch eine kompakte Bauform aus. Bei der Erfindung ist es vorteilhaft, dass sich die Leiterplattenantenne 16 im Steckelement 1 entfernt von der gedruckten Schaltung und den Bauelementen der drahtlosen Datenkommunikationseinrichtung befindet, da so sekundäre Erregungen und damit Störungen aufgrund der Hochfrequenzeigenschaften der Leiterplattenantenne 16 reduziert werden.

Die Form der aufgedruckten Antennenbahn(en) der Leiterplattenantenne 16 ist auf eine gute Abstrahlcharakteristik, einen hohen Wirkungsgrad beim Empfangen und Senden sowie auf eine ausreichende Bandbreite optimiert. Es versteht, dass die Leiterplattenantenne 16 in Fig. 2b nur schematisch angedeutet ist und in Anpassung an die gegebenen Anforderungen auf dem Fachmann bekannte Art und Weise beliebig auf der Leiterplatte 12 angeordnet bzw. auf diese aufgedruckt sein kann.

Auf der Leiterplatte 12 sind ferner die Datenkommunikationseinrichtung 18 sowie die Steuervorrichtung 20 angeordnet, die auf bekannte Weise mit auf der Leiterplatte 12 aufgedruckten Leitungsbahnen kontaktiert sind. Die Datenkommunikationseinrichtung 18 wandelt die von der Leiterplattenantenne 16 empfangenen Signale um und stellt diese der Steuervorrichtung 20 bereit. Die Steuervorrichtung 20 wiederum steuert die Schwingungserzeugungsvorrichtung der Massagevorrichtung entsprechend den empfangenen Befehlen. Die Steuervorrichtung 20 und die drahtlose Datenkommunikationseinrichtung 18 werden von einem Energiespeicher der Massagevorrichtung mit Leistung versorgt und von einer entfernten Bedieneinrichtung, beispielsweise einem Smartphone, einem PC oder einer ähnlichen mobilen Bedienplattform mit geeigneten Funksignalen zur Steuerung versorgt.

Die Steuervorrichtung 20 kann zusätzlich über eine Datenspeichervorrichtung zur Speicherung von Programmabläufen verfügen, wodurch es möglich ist, die Massagevorrichtung mit intern oder extern erstellten Vibrationsabläufen zu programmieren, die Vibrationsabläufe abzuspeichern und die Massagevorrichtung entsprechend zu steuern. In diesem Falle werden die Steuersignale aus der Datenspeichervorrichtung geliefert. Auch eine direkte Steuerung über die entfernte Bedieneinrichtung ist möglich. Ebenso ist eine zusätzliche, direkte Steuerung über das Betätigungselement 8 möglich.

Entsprechend ist die Steuervorrichtung 20 durch auf die Leiterplatte 12 aufgedruckte Leitungsbahnen sowohl mit dem Betätigungsschalter 14 als auch mit der Datenkommunikationseinrichtung 18 verbunden. Ein von der Steuervorrichtung 20 ausgegebenes Steuersignal wird mittels einer auf die Leiterplatte 12 aufgedruckten Leitungsbahn auf einen der Stränge 10 und zu einer Schwingungserzeugungsvorrichtung der Massagevorrichtung übertragen. Die Datenkommunikationseinrichtung 18 ist über aufgedruckte Leitungsbahnen zumindest mit der Leiterplattenantenne 16 verbunden. In der zuvor beschriebenen Ausführungsform ist die Steuervorrichtung 20 mit dem Koaxialstrang elektrisch verbunden, beispielsweise mit dem Innenleiter des Koaxialkabels, auch Seele genannt. Es ist auch möglich, die hierin beschriebenen elektrischen Verbindungen durch Kleben oder durch eine andere geeignete Kontaktiertechnik herzustellen.

Der Aufbau der Leiterplatte 12 mit den darauf angeordneten Komponenten ermöglicht es, handelsübliche, in großen Stückzahlen hergestellte Standardbauelemente zu verwenden, wodurch Kosten eingespart werden können. Durch die Konzentrierung der üblicherweise auf Leiterplatten angeordneten Komponenten im Steckelement 1 entfällt ferner die Notwendigkeit weiterer Leiterplatten im Vibrationskörper.

Fig. 3 zeigt das Gehäuse 2 in einer perspektivischen Ansicht. Das Gehäuse 2 ist bevorzugt durch Spritzguss hergestellt und idealerweise direkt an die Leiterplatte 12 gespritzt. Das Gehäuse 2 weist einen flachen Abschnitt 22 auf, an dessen Oberseite eine Öffnung vorgesehen ist, die zumindest die Ladeelektroden 6 auf der Leiterplatte 12 so weit freigibt, dass die Kontaktierung mit einer Energiequelle möglich ist. Der flache Abschnitt 22 des Gehäuses 2 einschließlich der darin enthaltenen Leiterplatte 12 ist derart ausgebildet, dass er in herkömmliche USB-Buchsen einführbar ist. Um genügend Bauraum für die übrigen auf der Leiterplatte 12 angeordneten Komponenten bereitzustellen, kann das Gehäuse 2 an den flachen Abschnitt 22 angrenzend größere Dimensionen aufweisen.

Vorzugsweise ist das Gehäuse 2 an die Leiterplatte 12 durch Spritzguss hergestellt und besteht aus einem thermoplastischen Kunststoffmaterial, beispielsweise aus Acrylnitril-Butadien-Styrol (ABS). Alternativ kann das Gehäuse 2 auch mit einer entsprechenden Umhüllung aus thermoplastischem Kunststoffmaterial umspritzt sein. Beide Varianten ermöglichen, dass ein möglichst geschlossenes und somit flüssigkeitsdichtes Gehäuse bereitgestellt wird, das die Elektronikkomponenten sicher aufnimmt, wobei nur die Ladeelektroden 6 frei liegen und im Übrigen eine ausreichende Abdichtung geschaffen ist.

Das Gehäuse 2 weist eine Länge L, eine Breite B und eine Höhe H auf, wobei die Länge größer als die Breite ist. Vorzugsweise ist das Verhältnis aus Länge zu Höhe kleiner als 10:1, vorzugsweise kleiner als 8:1 und mehr bevorzugt kleiner oder gleich 6:1. Es ist ferner bevorzugt, dass das Verhältnis aus Länge zu Breite kleiner als 10:1, vorzugsweise kleiner als 7:1 und mehr bevorzugt kleiner oder gleich 3:1 ist. Beispielsweise weist das Gehäuse eine Größe von maximal 50 mm x 30 mm x 20 mm, mehr bevorzugt von maximal 40 mm x 20 mm x 10 mm und noch mehr bevorzugt von maximal 35 mm x 15 mm x 6 mm auf.

Auf einer Oberseite 24 des Gehäuses 2 kann eine weitere Öffnung 26 vorgesehen sein, die einen Kontaktbereich die das Betätigungselement 8 aufnimmt. Das Betätigungselement 8 ist unter Bezugnahme auf Fig. 4 detaillierter beschrieben und vorzugsweise auf der Leiterplatte 12 angeordnet, bevor das umschließende Gehäuse 2 angebracht wird.

Das Betätigungselement 8 nach Fig. 4 besteht vorzugsweise zumindest teilweise aus einem flexiblen Kunststoff. Das Betätigungselement 8 weist einen Kontaktbereich 28 auf, der sich gegenüber einem Körper 30 des Betätigungselements 8 abhebt. Vorzugsweise liegt eine Oberfläche des Körpers 30 formschlüssig an der Innenseite des Gehäuses 2 an und der Kontaktbereich 28 erstreckt sich in die Öffnung 26 auf der Oberseite 24 des Gehäuses 2. Der Kontaktbereich 28 schließt bevorzugt bündig mit der Oberseite 26 des Gehäuses 2 ab. Es kann aber auch gewünscht sein, dass sich der Kontaktbereich 28 des Betätigungselements über die Oberseite 26 des Gehäuses 2 hinaus erstreckt, um von dieser abzuheben. Dadurch wird eine zuverlässige Betätigung ermöglicht, auch wenn das Steckelement 1 vom Anwender nicht einsehbar ist. Die Kontaktfläche 28 kann aber auch Mittel, insbesondere Hervorhebungen, umfassen, wie in Fig. 4 durch den kreisförmigen Abschnitt auf der Kontaktfläche 28 angedeutet ist, um dem Anwender den optimalen Druckpunkt zur Betätigung des Betätigungselements 8 haptisch zu signalisieren. Auf einer Unterseite der Kontaktfläche 28 ist das Betätigungselement 8 derart ausgebildet, dass es bei Ausüben eines Drucks auf die Kontaktfläche 28 den Betätigungsschalter 14 auf der Leiterplatte 12 betätigt. Hierzu kann beispielsweise ein Vorsprung am Betätigungselement 8 vorgesehen sein. Im Übrigen ist das Betätigungselement 8 hinsichtlich einer zuverlässigen Aufnahme im Gehäuse 2 ausgebildet und umfasst beispielsweise Öffnungen 32 oder Einrastelemente 34 zur Verbindung mit der Leiterplatte 12 und dem Gehäuse 2.

Fig. 5 zeigt eine perspektivische Darstellung einer bevorzugten Ausführungsform der erfindungsgemäßen Massagevorrichtung 40. Die Massagevorrichtung 40 weist ein Massageteil bzw. einen Vibrationskörper 42 auf, der mit einem unter Bezugnahme auf die Fig. 1 bis 4 beschriebenen Steckelement 1 verbunden ist. Das Kabel 4 erstreckt sich zwischen dem Gehäuse 2 des Steckelements 1 und dem Vibrationskörper 42 wobei der Austritt des Kabels 4 aus dem Gehäuse 2 bzw. aus dem Vibrationskörper 42 jeweils flüssigkeitsfest ausgebildet ist. Dies kann durch entsprechende Dichtungen geschehen oder dadurch, dass das Kabel 4 mit den jeweils angrenzenden Bereichen des Gehäuses 2 bzw. des Vibrationskörpers 42 eine gemeinsame Umhüllung aufweist. Die Enden des Kabels 4 können auch mit dem Gehäuse 2 und dem Vibrationskörper 42 verklebt sein, wobei der Klebstoff in den Austrittsbereichen des Kabels 4 die Dichtwirkung bereitstellt.

Der Vibrationskörper 42 weist eine Schwingungserzeugungsvorrichtung und einen Energiespeicher auf, die funktional gekoppelt bzw. elektrisch miteinander verbunden sind, wie dem Fachmann grundsätzlich geläufig ist. Die Schwingungserzeugungsvorrichtung und der Energiespeicher können fest im Vibrationskörper 42 enthalten sein, z. B. vom Vibrationskörper 42 umspritzt oder in diesen eingegossen sein. Die Schwingungserzeugungsvorrichtung und der Energiespeicher können aber auch aus dem Vibrationskörper 42 entnehmbar ausgebildet sein. Hierzu sind sie in einer Aufnahme zu lagern, die in eine entsprechende Öffnung im Vibrationskörper 42 einschiebbar und aus dieser entnehmbar ist. Dabei ist auf eine geeignete Abdichtung zwischen der Aufnahme und dem Vibrationskörper 42 zu achten. Die durch die Schwingungserzeugungseinrichtung erzeugten Vibrationen werden auf die Aufnahme und von dieser auf den Vibrationskörper übertragen.

Die Schwingungserzeugungsvorrichtung umfasst beispielsweise einen Elektromotor mit einer auf einer Welle exzentrisch sitzenden Unwucht, die den Vibrationskörper 42 auf Signale der Steuervorrichtung 20 hin in Schwingungen versetzt und vibriert. Der Energiespeicher ist bevorzugt ein wieder aufladbarer Energiespeicher, wie z.B. ein Akkumulator.

Bei der erfindungsgemäßen Ausführungsform reicht es nun aus, wenn der Vibrationskörper 42 lediglich die Schwingungserzeugungsvorrichtung und den Energiespeicher aufnimmt. Die übrigen Komponenten, nämlich die Steuervorrichtung 20, die Datenkommunikationseinrichtung 18, die Leiterplattenantenne 12 und die Ladeelektroden 6 sind im Steckelement 1 angeordnet. Da weniger Komponenten im Vibrationskörper 42 anzuordnen sind, ist dessen Form freier und flexibler gestaltbar und kann an die Bedürfnisse der Anwender angepasst werden. Zudem ergibt sich eine kostengünstigere Herstellung daraus, dass die auf einer Leiterplatte anzuordnenden Komponenten auf einer gemeinsamen Leiterplatte 12 angeordnet werden, die geschützt im Gehäuse 2 aufgenommen ist.

Es versteht sich, dass die Fig. 5 rein beispielhaft die Massagevorrichtung 40 darstellt und das Größenverhältnis zwischen Vibrationskörper 42 und Steckelement 1 nicht unbedingt maßstabsgetreu ist. Die Länge des Kabels 4 kann je nach Ausbildung des Vibrationskörpers kürzer oder länger gestaltet werden, was insbesondere davon abhängt, ob der Vibrationskörper 42 bei der Verwendung vollständig im Körper des Anwenders aufgenommen ist oder nicht.

Die Form des Vibrationskörpers 42 kann ganz unterschiedlich ausgebildet sein, um auf die Wünsche der Kunden nach Sexspielzeugen möglichst vielfältig eingehen zu können. Beispiele für derartige Formen sind herkömmliche weibliche Vibratorformen in unterschiedlichen Längen und Dicken, mit oder ohne seitlich angebrachtem Klitorisstimulator, kleinere Vibrationsaufsätze, ringartige Aufsätze, Paarvibratoren, männliche Vibratoren, Penisringaufsätze, Analaufsätze, Liebeskugeln und dergleichen. Der Vibrationskörper kann auch als Stoßwellenvibrator ausgebildet sein. Grundsätzlich kann das Steckelement 1 mit jeder Art von Vibrator eingesetzt werden.

Mit dem erfindungsgemäßen Gegenstand wird ein Steckelement für eine fernsteuerbare Massagevorrichtung sowie eine solche Massagevorrichtung bereitgestellt, die eine günstige Herstellung, eine zuverlässig flüssigkeitsfeste Funktion, ein einfaches Aufladen der Energiespeicher sowie eine flexible Steuerung mittels aktueller drahtloser Datenübertragungstechnologien ermöglichen.

## Patentansprüche

1. Steckelement (1) zum Verbinden einer Massagevorrichtung (40) mit einer Energiequelle, wobei das Steckelement (1) umfasst:
ein Gehäuse (2), das zwei Ladeelektroden (6) zur Verbindung mit einer Energiequelle aufweist und eine Leiterplattenantenne (16) zum Senden und Empfangen von Funksignalen von einer drahtlosen Datenkommunikationseinrichtung (18) aufnimmt; und
ein Kabel (4), das aus dem Gehäuse (2) zum Verbinden des Steckelements (1) mit der Massagevorrichtung (40) austritt, wobei an einem ersten Ende des Kabels (4) das Steckelement (1) vorgesehen ist und ein gegenüberliegendes zweites Ende des Kabels (4) zur Verbindung mit der Massagevorrichtung (40) eingerichtet ist;
wobei das Gehäuse (2), das Kabel (4) sowie die Verbindung zwischen Gehäuse (2) und Kabel (4) flüssigkeitsfest ausgebildet sind.
**dadurch gekennzeichnet, dass**
das Gehäuse (2) weiterhin eine Steuervorrichtung (20) und die drahtlose Datenkommunikationseinrichtung (18) aufnimmt.

2. Steckelement (1) nach Anspruch 1, **dadurch gekennzeichnet, dass** das Steckelement (1) flach ist und dass die Ladeelektroden (6) als USB kompatibel ausgebildet sind.

3. Steckelement (1) nach einem der vorangehenden Ansprüche, **dadurch gekennzeichnet, dass** das Gehäuse (2) eine Länge (L), eine Breite (B) und eine Höhe (H) aufweist, wobei die Länge (L) größer ist als die Breite (B), und das Verhältnis aus Länge (L) zu Höhe (H) kleiner als 10:1, vorzugsweise kleiner als 8:1 und mehr bevorzugt kleiner oder gleich 6:1 ist und wobei das Verhältnis aus Länge (L) zu Breite (B) kleiner als 10:1, vorzugsweise kleiner als 7:1 und mehr bevorzugt kleiner oder gleich 3:1 ist.

4. Steckelement (1) nach einem der vorangehenden Ansprüche, **dadurch gekennzeichnet, dass** das Gehäuse (2) eine Größe von maximal 50 mm x 30 mm x 20 mm (L x B x H), vorzugsweise von maximal 40 mm x 20 mm x 10 mm (L x B x H) und mehr bevorzugt von maximal 35 mm x 15 mm x 6 mm (L x B x H) aufweist.

5. Steckelement (1) nach einem der vorangehenden Ansprüche, **dadurch gekennzeichnet, dass** das Steckelement (1) weiterhin ein Betätigungselement (8) umfasst, das in einer Oberfläche (24) des Steckelements (1) ausgebildet.

6. Steckelement (1) nach einem der vorangehenden Ansprüche, **dadurch gekennzeichnet, dass** die Ladeelektroden (6), die Leiterplattenantenne (16), die drahtlose Datenkommunikationseinrichtung (18) und die Steuervorrichtung (20) auf einer Leiterplatte (12) angeordnet sind.

7. Steckelement (1) nach einem der vorangehenden Ansprüche, **dadurch gekennzeichnet, dass** die Ladeelektroden (6), die Leiterplattenantenne (16), die Datenkommunikationseinrichtung (18) und die Steuervorrichtung (20) auf einer Seite der Leiterplatte (12) angeordnet sind oder alternativ in beliebigen Kombinationen auf zwei gegenüberliegende Seiten der Leiterplatte (12) verteilt sind.

8. Steckelement (1) nach einem der vorangehenden Ansprüche, **dadurch gekennzeichnet, dass** das Kabel (4) zwei Stränge (10) aufweist, die vorzugsweise getrennt voneinander und jeweils wasserfest ausgebildet sind.

9. Steckelement (1) nach Anspruch 8, **dadurch gekennzeichnet, dass** einer der Stränge (10) zumindest eine elektrische Leitung zum Verbinden der Ladeelektroden (6) mit einem Energiespeicher der Massagevorrichtung (40) umfasst und dass der andere Strang (10) eine Signalleitung zum Verbinden der Steuervorrichtung (20) mit einer Schwingungserzeugungsvorrichtung der Massagevorrichtung (40) umfasst.

10. Steckelement (1) nach einem der vorangehenden Ansprüche, **dadurch gekennzeichnet, dass** das Gehäuse (2) aus einem biokompatiblen Kunststoff gebildet ist oder eine Umhüllung aus einem biokompatiblen Kunststoff aufweist.

11. Fernsteuerbare Massagevorrichtung (40) geeignet zur Massage von Körperteilen mit:
einem Steckelement (1) nach einem der Ansprüche 1 bis 10; und
einem Vibrationskörper (42), der eine Schwingungserzeugungsvorrichtung und einen Energiespeicher umfasst, wobei der Vibrationskörper (42) nur mittels des Kabels (4) mit dem Steckelement (1) verbunden ist.

12. Massagevorrichtung (40) nach Anspruch 11, **dadurch gekennzeichnet, dass** der Vibrationskörper (42) ein Stoßwellenvibrator oder ein Schwingungsvibrator ist.

13. Massagevorrichtung (40) nach Anspruch 11 oder 12, **dadurch gekennzeichnet, dass** der Vibrationskörper (42) frei von Leiterplatten ausgebildet ist.

14. Massagevorrichtung (40) nach einem der Ansprüche 11 bis 13, **dadurch gekennzeichnet, dass** das gesamte Steuerungssystem der Massagevorrichtung (40) im Steckelement (1) angeordnet ist.

## Claims

1. Plug element (1) for connecting a massage device (40) to an energy source, wherein the plug element (1) comprises:
a housing (2) which has two charging electrodes (6) for connecting to an energy source, and which houses one conductor plate antenna (16) for sending and receiving radio signals from a wireless data communications device (18);
and
a cable (4) which emerges from the housing (2) for connecting the plug element (1) to the massage device (40), wherein the plug element (1) is provided at a first end of the cable (4) whilst the opposite second end of the cable (4) is configured for connection to the massage device (40);
wherein the housing (2), the cable (4) as well as the connection between the housing (2) and cable (4) are of fluid-tight design,
**characterised in that** the housing (2) furthermore houses a control device (20) and the wireless data communications device (18).

2. Plug element (1) according to claim 1 **characterised in that** the plug element (1) is flat and that the charging electrodes (6) are of a USB-compatible design.

3. Plug element (1) according to one of the preceding claims **characterised in that** the housing (2) has a length (L), a width (B) and a height (H) wherein the length (L) is greater than the width (B), and the ratio of length (L) to height (H) is less than 10:1, preferably less than 8:1 and more preferred less than or equal to 6:1 and wherein the ratio of length (L) to width (B) is less than 10:1, preferably less than 7:1 and more preferred less than or equal to 3:1.

4. Plug element (1) according to one of the preceding claims **characterised in that** the housing (2) has dimensions of maximum 50 mm x 30 mm x 20 mm (L x B x H), preferably of maximum 40 mm x 20 mm x 10 mm (L xB x H) and more preferred maximum of 35 mm x 15 mm x 6 mm (L x B x H).

5. Plug element (1) according to one of the preceding claims **characterised in that** the plug element (1) furthermore comprises an actuating element (8) which is formed in a surface (24) of the plug element (1).

6. Plug element (1) according to one of the preceding claims, **characterised in that** the charging electrodes (6), the conductor plate antenna (16), the wireless data communications device (18) and the control device (20) are arranged on a conductor plate (12).

7. Plug element (1) according to one of the preceding claims **characterised in that** the charging electrodes (6), the conductor plate antenna (16), the data communications device (18) and the control device (20) are arranged on one side of the conductor plate (12) or alternatively are spread in any combination on two opposite sides of the conductor plate (12).

8. Plug element (1) according to one of the preceding claims **characterised in that** the cable (4) has two strands (10) which are preferably separated from one another and are each watertight.

9. Plug element (1) according to claim 8 **characterised in that** one of the strands (10) comprises at least one electric lead for connecting the charging electrodes (6) to an energy accumulator of the massage device (40), and that the other strand (10) comprises a signal lead for connecting the control device (20) to a vibration generating device of the massage device (40).

10. Plug element (1) according to one of the preceding claims **characterised in that** the housing (2) is made from a biocompatible plastic material or has a covering of biocompatible plastic material.

11. Remote controllable massage device (40) suitable for massaging parts of the body, comprising:
a plug element (1) according to one of claims 1 to 10; and
a vibration body (42) which comprises a vibration generating device and an energy accumulator, wherein the vibration body (42) is connected to the plug element (1) only by means of the cable (4).

12. Massage device (40) according to claim 11 charactered in that the vibration body (42) is a shock wave vibrator or an oscillation vibrator.

13. Massage device (40) according to claim 11 or 12 **characterised in that** the vibration body (42) is formed free of conductor plates.

14. Massage device (40) according to one of claims 11 to 13 **characterised in that** the entire control system of the massage device (40) is arranged in the plug element (1).

## Revendications

1. Élément enfichable (1) pour relier un dispositif de massage (40) à une source d'énergie, dans lequel l'élément enfichable (1) comprend :
un boîtier (2), qui présente deux électrodes de charge (6) destinées à être reliées à une source d'énergie et qui accueille une antenne de carte de circuits imprimés (16) destinée à envoyer et à recevoir des signaux radioélectriques d'un dispositif de communication de données (18) sans fil et
un câble (4), qui sort du boîtier (2) pour relier l'élément enfichable (1) au dispositif de massage (40), dans lequel l'élément enfichable (1) est prévu à une première extrémité du câble (4) et une deuxième extrémité opposée du câble (4) conçue pour être reliée au dispositif de massage (40),
dans lequel le boîtier (2), le câble (4) ainsi que la liaison entre le boîtier (2) et le câble (4) sont réalisés de manière résistante aux liquides,
**caractérisé en ce que**
le boîtier (2) accueille en outre un dispositif de commande (20) et le dispositif de communication de données (18) sans fil.

2. Élément enfichable (1) selon la revendication 1, **caractérisé en ce que** l'élément enfichable (1) est plat et que les électrodes de charge (6) sont réalisées comme compatibles USB.

3. Élément enfichable (1) selon l'une quelconque des revendications précédentes, **caractérisé en ce que** le boîtier (2) présente une longueur (L), une largeur (B) et une hauteur (H), dans lequel la longueur (L) est supérieure à la largeur (B), et le rapport de la longueur (L) sur la hauteur (H) est inférieur à 10:1, de préférence inférieur à 8:1 et plus préférentiellement inférieur ou égal à 6:1 et dans lequel le rapport de la longueur (L) sur la largeur (B) est inférieur à 10:1, de préférence inférieur à 7:1 et plus préférentiellement inférieur ou égal à 3:1.

4. Élément enfichable (1) selon l'une quelconque des revendications précédentes, **caractérisé en ce que** le boîtier (2) présente une taille de maximum 50 mm x 30 mm x 20 mm (L x B x H), de préférence de maximum 40 mm x 20 mm x 10 mm (L x B x H) et plus préférentiellement de maximum 35 mm x 15 mm x 6 mm (L x B x H).

5. Élément enfichable (1) selon l'une quelconque des revendications précédentes, **caractérisé en ce que** l'élément enfichable (1) comprend en outre un élément d'actionnement (8), qui est réalisé dans une surface (24) de l'élément enfichable (1).

6. Élément enfichable (1) selon l'une quelconque des revendications précédentes, **caractérisé en ce que** les électrodes de charge (6), l'antenne de carte de circuits imprimés (16), le dispositif de communication de données (18) sans fil et le dispositif de commande (20) sont disposés sur une carte de circuits imprimés (12).

7. Élément enfichable (1) selon l'une quelconque des revendications précédentes, **caractérisé en ce que** les électrodes de charge (6), l'antenne de carte de circuits imprimés (16), le dispositif de communication de données (18) et le dispositif de commande (20) sont disposés sur une face de la carte de circuits imprimés (12) ou en variante sont répartis en combinaisons quelconques sur deux faces opposées de la carte de circuits imprimés (12).

8. Élément enfichable (1) selon l'une quelconque des revendications précédentes, **caractérisé en ce que** le câble (4) présente deux faisceaux (10), qui sont réalisés de préférence de manière séparée l'un de l'autre et respectivement résistante à l'eau.

9. Élément enfichable (1) selon la revendication 8, **caractérisé en ce qu'**un des faisceaux (10) comprend au moins une ligne électrique pour relier les électrodes de charge (6) à un accumulateur d'énergie du dispositif de massage (40) et que l'autre faisceau (10) comprend une ligne de signalisation pour relier le dispositif de commande (20) à un dispositif de génération de vibrations du dispositif de massage (40).

10. Élément enfichable (1) selon l'une quelconque des revendications précédentes, **caractérisé en ce que** le boîtier (2) est formé d'une matière plastique biocompatible ou présente une enveloppe composée d'une matière plastique biocompatible.

11. Dispositif de massage (40) pouvant être télécommandé adapté au massage de parties du corps avec :
un élément enfichable (1) selon l'une quelconque des revendications 1 à 10 et
un corps vibrant (42), qui comprend un dispositif de génération de vibrations et un accumulateur d'énergie, dans lequel le corps vibrant (42) est relié à l'élément enfichable (1) uniquement au moyen du câble (4).

12. Dispositif de massage (40) selon la revendication 11, **caractérisé en ce que** le corps vibrant (42) est un vibrateur à ondes de choc ou un vibrateur à vibrations.

13. Dispositif de massage (40) selon la revendication 11 ou 12, **caractérisé en ce que** le corps vibrant (42) est réalisé de manière exempte de cartes de circuits imprimés.

14. Dispositif de massage (40) selon l'une quelconque des revendications 11 à 13, **caractérisé en ce que** tout le système de commande du dispositif de massage (40) est disposé dans l'élément enfichable (1).
